# EUROPÄISCHE PATENTSCHRIFT

(11) **EP 0 755 038 B1**
(45) Veröffentlichungstag und Bekanntmachung des Hinweises auf die Patenterteilung: **24.10.2001**
(21) Anmeldenummer: 95111466.9
(22) Anmeldetag: 21.07.1995
(51) Int. Cl.: G08B 29/16

(54) **Drahtlose Sicherheitsanlage und Verfahren zu deren Betrieb**
Wireless security system and method for its operation
Système de sécurité sans fil et procédé pour son opération

(43) Veröffentlichungstag der Anmeldung: 22.01.1997
(73) Patentinhaber: Siemens Building Technologies AG, 8034 Zürich (CH)
(72) Erfinder: Müller, Lukas, CH-8708 Männedorf (CH); Vollenweider, Walter, CH-8708 Männedorf (CH)
(74) Vertreter: Dittrich, Horst, Dr.

(56) Entgegenhaltungen:
- EP-A- 0 338 765
- EP-A- 0 629 985
- DE-A- 2 815 183

## Beschreibung

Die vorliegende Erfindung betrifft eine drahtlose Sicherheitsanlage mit einer Zentrale, mit mehreren von der Zentrale abgesetzten und mit dieser über Funk verbundenen Meldern, und mit einer einen Funksender aufweisenden Schalteinrichtung zum drahtlosen Scharf/Unscharf-Schalten der Anlage.

Mit einer solchen Schalteinrichtung wird beim Verlassen des zu schützenden Objekts die Überwachung durch die Alarmanlage aktiviert und bei der Rückkehr vor dem Eindringen in die geschützte Zone deaktiviert, wodurch dem befugten Benutzer der Zutritt ohne Alarmauslösung ermöglicht wird. Die Schalteinrichtung ist eine Verbesserung der bekannten elektrischen, von Hand zu betätigenden Codeschlösser zur Aktivierung oder Deaktivierung, die wegen ihrer systembedingten Montage in der Nähe der Eingangstür relativ leicht aufzuspüren sind. Dieser Montageort ist dadurch bedingt, dass bei einer scharfen Anlage, wenn einmal der überwachte Raum betreten worden ist, nur relativ wenig Zeit für das Abschalten der Anlage zur Verfügung steht.

Wie insbesondere der organisierte Diebstahl von mit elektronischen Türschlössern versehenen Fahrzeugen zeigt, verfügen die einschlägigen Kreise über das nötige Wissen und die erforderlichen technischen Mittel, derartig gesicherte Schlösser unbefugt zu öffnen, wobei sie in der Regel so vorgehen, dass sie den elektronischen Schlüssel abhören und aufzeichnen und bei Bedarf abspielen. Ein derartiges Vorgehen ist selbstverständlich auch bei über Funk erfolgendem Scharf/Unscharf-Schalten von drahtlosen Alarmanlagen möglich, indem eine Drittperson den Funkverkehr abhört und aufzeichnet.

Die Erfindung ist in den unabhängigen Ansprüchen angegeben.

Durch die Erfindung sollen nun die bekannten, über Funk aktivier- und deaktivierbaren Sicherheitsanlagen dahingehend verbessert werden, dass die Möglichkeit von Manipulationen mit abgehörten Meldungen wenn nicht verunmöglicht, so doch zumindest stark erschwert wird. Diese Aufgabe wird erfindungsgemäss dadurch gelöst, dass die genannte Schalteinrichtung zusätzlich zum Funksender einen optischen Sender aufweist, der Teil einer unidirektionalen optischen Verbindung zur Zentrale bildet.

Die Verwendung eines optischen Senders zusätzlich zum Funksender hat den Vorteil, dass dieser wegen der räumlichen Begrenzung der von ihm ausgesandten optischen Meldungen nur sehr schwer "abgehört" werden kann, und dass ausserdem die optische Meldungsübertragung eine Sichtverbindung zwischen der Schalteinrichtung und dem entsprechenden Gegenstück und somit die Kenntnis der Lage dieses Gegenstücks erfordert.

Eine bevorzugte Ausführungsform der erfindungsgemässen Sicherheitsanlage ist dadurch gekennzeichnet, dass der Funksender zum Scharf/Unscharf-Schalten und der optische Sender zur nachfolgenden Bestätigung des Scharf/Unscharf-Schaltens vorgesehen ist, und dass bei Ausbleiben dieser Bestätigung innerhalb einer bestimmten Zeitspanne eine Alarmauslösung erfolgt.

Die Kombination Funksender/optischer Sender ist in Verbindung mit den beiden Funktionen Scharf/Unscharf-Schalten bzw. Bestätigung gegen Missbrauchsversuche durch unbefugte Dritte ausserordentlich sicher, und zwar aus folgenden Gründen:
- Ein potentieller Eindringling, der die Sicherheitsanlage auszuforschen versucht, kann lediglich herausfinden, dass das Scharf/Unscharf-Schalten über Funk erfolgt.
- Selbst wenn es ihm gelingt, die Sicherheitsanlage zu deaktivieren und ohne Alarmauslösung in den geschützten Bereich einzudringen, wird nach kurzer Zeit Alarm ausgelöst, weil dem Eindringling die Funktion "Bestätigung" nicht bekannt ist.
- Selbst wenn der Eindringling von der "Bestätigung" Kenntnis hat, weiss er immer noch nicht, mit welchem Code er die Funktion "Bestätigung" aktivieren kann.

Die Erfindung betrifft weiter ein Verfahren zum Betrieb der genannten Sicherheitsanlage. Dieses Verfahren ist dadurch gekennzeichnet, dass mit dem Funksender beim Verlassen des zu schützenden Bereichs die Überwachung aktiviert und bei Rückkehr vor dem Eintritt in den geschützten Bereich deaktiviert wird und anschliessend der Eintritt erfolgt, und dass nach dem Eintritt innerhalb eines bestimmten Zeitraums mit dem optischen Sender eine Bestätigung der Deaktivierung erfolgt.

Die zeitweilige Verwendung einer optischen Verbindung in einem Funk-Alarmsystem ist aus der EP-A-0 629 985 zwar an sich bekannt, sie dient jedoch zur Lösung einer völlig anderen Aufgabe. In diesem Dokument ist eine Alarmanlage mit einer Zentrale und mit abgesetzten Satelliteneinheiten beschrieben, die je einen Funksender für die Aussendung eines Alarmsignals und einen optischen Sender für Aussendung eines Identifikationscodes besitzen. Die Zentrale verfügt über einen Funkempfänger für die Alarmsignale und über einen optischen Empfänger für die optischen Signale. Die letzteren dienen dazu, in einem Lernmodus die Identifikationscodes aller Satelliteneinheiten automatisch in der Zentrale zu speichern; ohne dass Satelliteneinheiten eventueller benachbarter Systeme unbeabsichtigt registriert werden. Zu diesem Zweck werden die Satelliteneinheiten zuerst zur Herstellung eines Sichtkontakts mit der Zentrale in deren Nähe gebracht und nach Beendigung des Lernmodus an ihrem definitiven Standort aufgestellt.

Im folgenden wird die Erfindung anhand von Ausführungsbeispielen und der Zeichnungen näher erläutert; es zeigt:
- Fig. 1: eine schematische Skizze eines ersten Ausführungsbeispiels einer erfindungsgemässen Sicherheitsanlage,
- Fig. 2: eine schematische Skizze eines zweiten Ausführungsbeispiels einer erfindungsgemässen Sicherheitsanlage; und
- Fig. 3: eine schematische Skizze eines dritten Ausführungsbeispiels einer erfindungsgemässen Sicherheitsanlage.

In den einzelnen Figuren ist jeweils eine drahtlose Sicherheitsanlage SA, SA' und SA" dargestellt, die eine Zentrale 1, 1', eine Mehrzahl von von der Zentrale abgesetzten und mit dieser über eine unidirektionale Funkstrecke F verbundenen Meldern oder Satelliten 2, 2' und eine drahtlose Scharf/Unscharf-Schalteinrichtung 3, 3', 3" aufweist. Drahtlose Sicherheitsanlagen mit Funkkommunikation sind bekannt, so dass dieser Teil der Sicherheitsanlagen hier nicht näher beschrieben wird; es wird in diesem Zusammenhang auf die EP-A-0 629 985 verwiesen. Die drahtlose Scharf/Unscharf-Schalteinrichtung 3, 3', 3" ist mit einem Funksender 4 und einem optischen Sender 5, beispielsweise einer lichtemittierenden Diode (LED), ausgerüstet. Entsprechend besitzt die Zentrale 1, 1' einen Funkempfänger 6 und einen beispielsweise durch eine Photodiode gebildeten optischen Empfänger 7.

Funkverbindungen sind jeweils mit einem geraden und optische Verbindungen sind mit einem gezackten Pfeil symbolisiert. Zentrale 1, 1' und Melder 2, 2' sind in dem zu schützenden Objekt (Areal oder Gebäude) fest montiert, die Schalteinrichtung 3, 3', 3" ist mobil und wird vom Betreiber der Sicherheitsanlage beim Verlassen des zu schützenden Objekts mitgenommen.

Die in Fig. 1 dargestellte Sicherheitsanlage SA weist ausschliesslich unidirektionale Verbindungen auf. Neben den unidirektionalen Funkverbindungen F zwischen den Meldern 2 und der Zentrale 1 sind eine unidirektionale Funkverbindung F' und eine unidirektionale optische Verbindung S von der Schalteinrichtung 3 zur Zentrale 1 vorgesehen. Die Funktionsweise der Sicherheitsanlage SA ist die folgende: Unmittelbar vor dem Verlassen des zu schützenden Objekts wird durch ein optisches Telegramm über die optische Verbindung S die Scharfschaltung der Zentrale 1 aktiviert. Diese startet daraufhin ein Überwachungsintervall, während welchem der Betreiber das Objekt verlassen muss. Ausserhalb des zu schützenden Objekts aktiviert der Betreiber die Funkverbindung F', wodurch die Zentrale 1 den Scharfschaltvorgang beendet.

Im umgekehrten Fall, wenn der Betreiber das geschützte Objekt betreten will, wird zuerst von ausserhalb über die Funkverbindung F' die Scharfschaltung deaktiviert und dann betritt der Betreiber das Objekt. Zum Zeitpunkt der Deaktivierung wird in der Zentrale 1 automatisch ein Verifikationsintervall von einigen Sekunden Dauer gestartet, während welchem der optische Empfänger 7 der Zentrale 1 auf den Empfang eines optischen Bestätigungssignals über die optische Verbindung S wartet. Wenn kein Empfang erfolgt, dann löst die Zentrale 1 automatisch einen Alarm aus.

Die in Fig. 2 dargestellte Sicherheitsanlage SA' unterscheidet sich von derjenigen von Fig. 1 dadurch, dass zwischen Zentrale 1' und Schalteinrichtung 3' eine bidirektionale optische Verbindung S' besteht, die eine aktive Überprüfung der Zulässigkeit der Deaktivierung der Sicherheitsanlage ermöglicht. Dementsprechend weist die Zentrale 1' zusätzlich einen optischen Sender 8 und die Schalteinrichtung 3' zusätzlich einen optischen Empfänger 9 auf.

Wenn man von der zwar unwahrscheinlichen aber doch nicht gänzlich auszuschliessenden Annahme ausgeht, dass ein potentieller Eindringling die Möglichkeit hat, das vom Sender 5 ausgesandte optische Telegramm aufzuzeichnen und zu einem beliebigen Zeitpunkt wieder abzuspielen, dann muss eine Möglichkeit geschaffen werden, dass die Zentrale 1' authentische optische Telegramme von nichtauthentischen unterscheiden kann. Diese Unterscheidung erfolgt dadurch, dass die Zentrale 1' bei Empfang eines optischen Telegramms zur Deaktivierung über den Sender 8 eine Rückfrage in Form eines optischen Telegramms aussendet, auf welches die die Schalteinrichtung 3' bedienende Person in geeigneter Form reagieren und anschliessend ein weiteres optisches Telegramm an die Zentrale 1' senden muss.

Dieses Telegramm, das sich vom ersten optischen Telegramm unterscheidet, löst, wenn es als authentisch eingestuft wurde, die Deaktivierung aus. Die genannte geeignete Reaktion kann beispielsweise in einer Verschlüsselung bestehen, wodurch eine Umwandlung des ersten optischen Telegramms in das weitere erfolgt. Für diese Verschlüsselung kommen viele Verfahren, von der Eingabe von Einmalschlüsseln bis hin zu aufwendigeren kryptologischen Verfahren, wie beispielsweise Public Key Encryption, in Betracht.

Die Schalteinrichtung 3' kann selbstverständlich ganz allgemein zur Kommunikation mit der Zentrale 1' verwendet werden, indem über einen der beiden Kanäle F', S', verschiedenste Informationen, insbesondere Befehle, in die Zentrale eingegeben werden. In diesem Fall kann das beschriebene Verfahren dazu verwendet werden, die Berechtigung von Manipulationen, wie beispielweise Rückstellung von Alarmmeldungen oder Ausschalten einzelner Melder, zu verifizieren.

Bei der in Fig. 3 dargestellten Sicherheitsanlage SA" wird eine Schalteinrichtung 3" mit nochmals erweiterter Funktion verwendet, indem die Schalteinrichtung 3" zusätzlich zur Rückstellung von Alarmen vor Ort dient. Zu diesem Zweck ist eine unidirektionale optische Verbindung S" zwischen der Schalteinrichtung 3" und den drahtlosen Meldern 2' vorgesehen, wozu die Melder 2' mit geeigneten optischen Empfängern (nicht dargestellt) ausgerüstet sind. Von seiten der Schalteinrichtung 3" wird die unidirektionale optische Verbindung S" entweder durch den schon vorhandenen Sender 5 oder durch einen zusätzlichen optischen Sender hergestellt.

Bekanntlich wird im Alarmfall in der Zentrale 1' der alarmauslösende Melder 2' lokalisiert, der Alarm wird quittiert, und der betreffende Melder wird nach einer Kontrolle vor Ort zurückgestellt, wobei aber die Kontrolle vor Ort bisher durch die Zentrale nicht verifiziert werden konnte. Durch die unidirektionale optische Verbindung S" von der Schalteinrichtung 3" zu den Meldern 2' ist nun eine Verifikation der Kontrolle möglich, indem die Rückstellung nicht mehr in der Zentrale sondern am betreffenden Melder erfolgt, der zu diesem Zweck von der zuständigen Bedienungsperson aufgesucht werden muss. Damit ist sichergestellt, dass die Bedienungsperson sich tatsächlich an den Ort des Melders begeben hat.

Der Funktionsablauf ist in diesem Fall wie folgt: Ein Melder 2' detektiert einen Alarmzustand und übermittelt diesen über die Funkverbindung F an die Zentrale 1', die ihrerseits einen Alarm auslöst. Die zuständige Bedienungsperson quittiert diesen Alarm, begibt sich an den Ort des Melders 2', der den Alarm verursacht hat und stellt den betreffenden Melder mit der Schalteinrichtung 3" über die optische Verbindung S" zurück. Der Melder empfängt die Rückstellaufforderung, stellt sich zurück und sendet der Zentrale l'über die Funkverbindung F ein entsprechendes Funktelegramm. Als Option kann vorgesehen sein, dass die Zentrale nach der Quittierung während eines bestimmten Zeitintervalls auf das die Rückstellung des Melders bestätigende Telegramm wartet und bei Nichtempfang dieses Telegramms in dem vorgesehenen Intervall erneut einen Alarm auslöst.

## Patentansprüche

1. Drahtlose Sicherheitsanlage mit einer Zentrale, mit mehreren von der Zentrale abgesetzten und mit dieser über Funk verbundenen Meldern, und mit einer einen Funksender aufweisenden Schalteinrichtung zum drahtlosen Scharf/Unscharf-Schalten der Anlage, **dadurch gekennzeichnet, dass** die genannte Schalteinrichtung (3) zusätzlich zum Funksender (4) einen optischen Sender (5) aufweist, der Teil einer unidirektionalen optischen Verbindung (S) zur Zentrale (1) bildet.

2. Sicherheitsanlage nach Anspruch 1, **dadurch gekennzeichnet, dass** der Funksender zum Scharf/Unscharf-Schalten und der optische Sender zur nachfolgenden Bestätigung des Scharf/Unscharf-Schaltens vorgesehen ist, und dass bei Ausbleiben dieser Bestätigung innerhalb einer bestimmten-Zeitspanne eine Alarmauslösung erfolgt.

3. Sicherheitsanlage nach Anspruch 2, **dadurch gekennzeichnet, dass** der optische Sender (5) zusätzlich zur Aktivierung der Scharfschaltung der Anlage vorgesehen ist, zu welchem Zweck unmittelbar vor dem Verlassen des zu schützenden Objekts über die optische Verbindung (S) ein entsprechendes Telegramm ausgesandt wird, welches in der Zentrale (1, 1') ein Überwachungsintervall startet, während welchem von der Zentrale ein Bestätigungstelegramm des Funksenders (4) empfangen werden muss.

4. Drahtlose Sicherheitsanlage mit einer Zentrale, mit mehreren von der Zentrale abgesetzten und mit dieser über Funk verbundenen Meldern, und mit einer einen Funksender aufweisenden Schalteinrichtung zum drahtlosen Scharf/Unscharf-Schalten der Anlage, **dadurch gekennzeichnet, dass** die genannte Schalteinrichtung (3', 3") zusätzlich zum Funksender (4) einen optischen Sender (5) aufweist, der Teil einer bidirektionalen optischen Verbindung (S') zur Zentrale (1') bildet, und dass die Zentrale einen optischen Sender (8) und die Schalteinrichtung (3', 3") einen optischen Empfänger aufweist.

5. Sicherheitsanlage nach Anspruch 4, **dadurch gekennzeichnet, dass** die bidirektionale optische Verbindung (S') zur Ermöglichung einer Verifizierung von Manipulationen, insbesondere einer Überprüfung der Zulässigkeit der Deaktivierung der Sicherheitsanlage (SA') vorgesehen ist.

6. Sicherheitsanlage nach Anspruch 5, **dadurch gekennzeichnet, dass** die Überprüfung der Zulässigkeit der Deaktivierung dadurch erfolgt, dass die Zentrale (1') bei Empfang eines optischen Telegramms zur Deaktivierung ihreseits ein optisches Telegramm aussendet, auf welches die Schalteinrichtung (3") auf eine festgelegte Weise reagieren muss.

7. Sicherheitsanlage nach Anspruch 6, **dadurch gekennzeichnet, dass** die genannte Reaktion in einer Verschlüsselung des von der Schalteinrichtung (3') ursprünglich ausgesandten optischen Telegramms und in einer Aussendung dieses verschlüsselten optischen Telegramms besteht.

8. Sicherheitsanlage nach einem der Ansprüche 2 bis 7, **dadurch gekennzeichnet, dass** zwischen der Schalteinrichtung (3") und den Meldern (2') eine unidirektionale optische Verbindung (S") zu den Meldern besteht, welche je einen optischen Empfänger aufweisen.

9. Sicherheitsanlage nach Anspruch 8, **dadurch gekennzeichnet, dass** die unidirektionale optische Verbindung (S") von der Schalteinrichtung (3") zu den Meldern (2') zur Rückstellung von Alarmen vor Ort, am jeweils alarmauslösenden Melder vorgesehen ist.

10. Verfahren zum Betrieb der Sicherheitsanlage nach Anspruch 1, **dadurch gekennzeichnet, dass** mit dem Funksender (4) beim Verlassen des zu schützenden Bereichs die Überwachung aktiviert und bei Rückkehr vor dem Eintritt in den geschützten Bereich deaktiviert wird und anschliessend der Eintritt erfolgt, und dass nach dem Eintritt innerhalb eines bestimmten Zeitraums mit dem optischen Sender (5) eine Bestätigung der Deaktivierung erfolgt.

## Claims

1. A wireless security system with a control centre, with a plurality of sensors remote from the control centre and connected thereto via a radio link, and with a switching device, comprising a radio transmitter, for the wireless activation/deactivation of the system, **characterised in that** in addition to the radio transmitter (4) the said switching device (3) comprises an optical transmitter (5) which forms part of a unidirectional optical link (S) to the control centre (1).

2. A security system according to Claim 1, **characterised in that** the radio transmitter is provided for the activation/deactivation and the optical transmitter is provided for the following confirmation of the activation/deactivation, and that when this confirmation does not take place within a specified time interval an alarm is triggered.

3. A security system according to Claim 1, **characterised in that** the optical transmitter (5) is additionally provided for actuating the activation of the system, for which purpose, immediately prior to departure from the object to be protected, via the optical link (S) a corresponding telegram is transmitted which, in the control centre (1, 1'), starts a monitoring interval during which a confirmation telegram from the radio transmitter (4) must be received by the control centre.

4. A wireless security system with a control centre, with a plurality of sensors remote from the control centre and connected thereto via a radio link, and with a switching device, comprising a radio transmitter, for the wireless activation/deactivation of the system, **characterised in that** in addition to the radio transmitter (4) the said switching device (3', 3") comprises an optical transmitter (5) which forms part of a bidirectional optical link (S') to the control centre (1'), and that the control centre comprises an optical transmitter (8) and the switching device (3', 3") comprises an optical receiver.

5. A security system according to Claim 4, **characterised in that** the bidirectional optical link (S') is provided for facilitating a verification of manipulations, in particular a check of the reliability of the deactivation of the security system (SA').

6. A security system according to Claim 5, **characterised in that** the check of the reliability of the deactivation takes place **in that** upon the reception of an optical deactivating telegram, the control centre (1') itself transmits an optical telegram to which the switching device (3") must react in a specified manner.

7. A security system according to Claim 6, **characterised in that** the said reaction consists of an enciphering of the optical telegram originally transmitted by the switching device (3') and of a transmission of this enciphered optical telegram.

8. A security system according to one of Claims 2 to 7, **characterised in that** between the switching device (3") and the sensors (2') there is a unidirectional optical link (S") to the sensors, each of which comprises an optical receiver.

9. A security system according to Claim 8, **characterised in that** the unidirectional optical link (S") from the switching device (3") to the sensors (2') is provided for the resetting of alarms on site, at the relevant alarm-triggering sensor.

10. A process for operating the security system according to Claim 1, **characterised in that** by means of the radio transmitter (4) the monitoring is activated upon departure from the zone to be protected and is deactivated upon return prior to entry into the protected zone, whereupon entry takes place, and that following entry the deactivation is confirmed by means of the optical transmitter (5) within a specified time interval.

## Revendications

1. Installation de sécurité sans fil comportant une centrale, comportant plusieurs transmetteurs éloignés de la centrale et reliés à elle par l'intermédiaire d'une liaison radioélectrique, et comportant un dispositif de commutation ayant un émetteur radioélectrique pour la commutation sans fil stricte/non stricte de l'installation, **caractérisée en ce que** le dispositif (3) de commutation comporte en plus de l'émetteur (4) radioélectrique un émetteur (5) optique qui forme une partie d'une liaison (S) optique unidirectionnelle avec la centrale (1).

2. Installation de sécurité suivant la revendication 1, **caractérisée en ce que** l'émetteur radioélectrique est prévu pour la commutation stricte/non stricte et l'émetteur optique est prévu pour la confirmation qui suit de la commutation stricte/non stricte, et **en ce que**, en l'absence de cette confirmation en l'espace d'un laps de temps déterminé, un déclenchement d'alerte s'effectue.

3. Installation de sécurité suivant la revendication 2, **caractérisée en ce que** l'émetteur (5) optique est prévu de plus pour l'activation du circuit strict de l'installation, un télégramme correspondant étant émis à cet effet par l'intermédiaire de la liaison (S) optique immédiatement avant de quitter l'objet à protéger, ce télégramme faisant débuter dans la centrale (1, 1') un intervalle de surveillance pendant lequel un télégramme de confirmation de l'émetteur (4) radioélectrique doit être reçu par la centrale.

4. Installation de sécurité sans fil comportant une centrale, comportant plusieurs transmetteurs éloignés de la centrale et reliés à elle par l'intermédiaire d'une liaison radioélectrique, et comportant un dispositif de commutation ayant un émetteur radioélectrique pour la commutation sans fil stricte/non stricte de l'installation, **caractérisée en ce que** ledit dispositif (3', 3") de commutation comporte en plus de l'émetteur (4) radioélectrique un émetteur (5) optique qui forme une partie d'une liaison (S') bididirectionnelle optique avec la centrale (1'), et **en ce que** la centrale comporte un émetteur (8) optique et le dispositif (3', 3") de commutation comporte un récepteur optique.

5. Installation de sécurité suivant la revendication 4, **caractérisée en ce que** la liaison (S') bidirectionnelle optique est prévue pour permettre une vérification de manipulation, notamment une vérification de l'admissibilité de la désactivation de l'installation (SA') de sécurité.

6. Installation de sécurité suivant la revendication 5, **caractérisée en ce que** la vérification de l'admissibilité de la désactivation s'effectue par le fait que la centrale (1') émet lors de la réception d'un télégramme optique de désactivation, à son tour, un télégramme optique auquel le dispositif (3") de commutation doit réagir d'une façon déterminée.

7. Installation de sécurité suivant la revendication 6, **caractérisée en ce que** ladite réaction consiste en un codage du télégramme optique émis initialement par le dispositif (3') de commutation et en une émission de ce télégramme optique codé.

8. Installation de sécurité suivant l'une des revendications 2 à 7, **caractérisée en ce qu'**il existe entre le dispositif (3") de commutation et les transmetteurs (2") une liaison (S") optique unidirectionnelle vers les transmetteurs qui comportent chacun un récepteur optique.

9. Installation de sécurité suivant la revendication 8, **caractérisée en ce que** la liaison (S") optique unidirectionnelle du dispositif (3") de commutation aux transmetteurs (2") est prévue pour la remise à l'état initial d'alerte sur place, sur le transmetteur associé déclenchant l'alerte.

10. Procédé pour faire fonctionner l'installation de sécurité suivant la revendication 1, **caractérisé en ce que** la surveillance est activée par l'émetteur (4) radioélectrique lorsque l'on quitte la zone à protéger et désactivée au retour avant l'entrée dans la zone protégée et l'entrée s'effectue ensuite, et **en ce que**, après l'entrée, il s'effectue par l'émetteur (5) optique une confirmation de la désactivation pendant un laps de temps déterminé.
